# FASCICULE DE BREVET EUROPEEN

(11) **EP 0 273 024 B1**
(45) Date de publication et mention de la délivrance du brevet: **13.11.1991**
(21) Numéro de dépôt: 87870191.1
(22) Date de dépôt: 21.12.1987
(51) Int. Cl.: E21B 43/247, E21B 43/295

(54) **Nouveau procédé de production de méthane par gazéification souterraine du charbon**
Verfahren zur Methanerzeugung durch unterirdische Kohlevergasung
Method of producing methane by underground coal gasification

(30) Priorité: 22.12.1986 BE 6048281
(43) Date de publication de la demande: 29.06.1988
(73) Titulaire: Ledent, Pierre, B-4130 Tilff (BE)
(72) Inventeur: Ledent, Pierre, B-4130 Tilff (BE)
(74) Mandataire: Dellicour, Paul

(56) Documents cités:
- BE-A- 901 053
- BE-A- 904 055
- US-A- 4 418 751
- US-A- 4 537 252
- GLÜCKAUF-FORSCHUNGSHEFTE, vol. 43, no. 5, octobre 1982, pages 228-234, Würzburg, DE; P. LEDENT: "Syngas by underground gasification"

## Description

Par le brevet BE-A 901 053 on connaît un procédé de production de méthane et d'hydrocarbures par hydrogénation souterraine du charbon.

Dans ce procédé le gaz, à haute teneur en hydrogène, utilisé comme agent gazéifiant est injecté, sous une pression supérieure à la pression de fracturation du gisement, par un ou plusieurs sondages disposés dans l'axe du panneau à exploiter et les zones de réaction d'hydrogénation se développent à contre-courant du sens d'écoulement du gaz, sous une pression égale ou supérieure à 8 MPa (80 bar), à partir d'un certain nombre de sondages de production disposés à la périphérie du panneau à exploiter, la réaction étant amorcée par une opération préalable de combustion du charbon au fond de chacun des puits de production.

Le procédé qui fait l'objet de la présente invention a également pour but de produire du méthane mais il se différencie du procédé précité par deux caractéristiques essentielles :
1. L'agent gazéifiant utilisé est un mélange d'oxygène et d'eau additionnée d'une faible dose d'agent moussant et ce mélange est injecté dans le gisement, après avoir été conditionné sous forme de mousse suivant la technique décrite dans le brevet BE-A 904 055.
2. L'opération s'effectue en deux temps
   - une semi-carbonisation réalisée à contre-courant du sens d'écoulement de l'agent gazéifiant, et
   - une gazéification du semi-coke résiduaire, réalisée à co-courant.

Au cours de la première phase on procède à la semi-carbonisation du charbon jusqu'à une température de l'ordre de 600° C.

L'opération est réalisée en injectant l'agent gazéifiant à une pression supérieure à la pression minimale de fracturation du gisement et en provoquant l'inflammation du charbon à proximité des puits de production ou le long de galeries en veine reliées à ces puits.

Le débit injecté est limité, de manière à entraîner la formation d'un front de combustion partielle des matières volatiles du charbon, ce front se déplaçant à contre-courant du sens d'écoulement de l'agent gazéifiant, entre les puits de production et les puits d'injection.

La contrepression du gaz dans les puits de production est maintenue continuellement à un niveau égal ou supérieure à 8 MPa (80 bar).

Le rapport molaire entre l'eau et l'oxygène qui constituent l'agent gazéifiant est inférieur à 2, la présence d'eau ayant pour effet de limiter la température du front de combustion et d'éviter l'auto-inflammation du charbon au voisinage des puits d'injection.

Cette première opération a pour résultat de préchauffer le gisement et de transformer le charbon compris entre les puits de production et les puits d'injection en un semi-coke de plus grande perméabilité.

Compte tenu de la pression élevée et de la température de réaction relativement basse, le gaz produit au cours de cette première phase est essentiellement constitué de méthane, de dioxyde de carbone et de vapeur d'eau. Après condensation de la vapeur d'eau sa composition moyenne est la suivante :
CO2 55 % à 60 %, CH4 30 % à 35 %, H2 8 % à 10 %, CO 2 % à 3 %.

Son pouvoir calorifique supérieur est de l'ordre de 14 000 kJ par mètre cube ramené aux conditions normales (0°C et 0,981 MPa (1 atm) )et ce pouvoir calorifique peut être porté au-delà de 30 000 kJ par mètre cube normal, en éliminant le CO2 par un traitement de lavage sous pression.

Au cours de la deuxième phase le même type d'agent gazéifiant est injecté, à plus grand débit et à plus faible pression, en profitant de l'augmentation de perméabilité obtenue au cours de la première phase.

L'opération de gazéification du semi-coke est réalisée par filtration en progressant à co-courant des puits d'injection vers les puits de production, la contre-pression du gaz dans les puits de production étant maintenue à un niveau égal ou supérieur à 8 MPa (80 bar).

Au cours de cette seconde phase le rapport molaire entre l'eau et l'oxygène utilisés pour constituer l'agent gazéifiant est augmenté progressivement jusqu'à une valeur de l'ordre de 4/1.

Les réactions se déroulent dans trois zones successives de températures décroîssantes :
- une première zone oxydante, à température de l'ordre de 1 000° C à 1 200° C, dans laquelle l'oxygène réagit avec le carbone fixe pour produire du CO2 et dans laquelle l'eau injectée passe à l'état de vapeur surchauffée ;
- une zone réductrice, dans laquelle la température décroît sous l'effet des réactions endothermiques: CO2 + C = 2CO, H2O + C = CO + H2, 2H2O + C = CO2 + 2H2 et dans laquelle se développe une première phase de production de méthane ;
- une zone finale, dans laquelle la température décroît de 800° C à 500° C par suite des pertes de chaleur vers les massifs rocheux, qui délimitent le réacteur, ce qui a pour effet de favoriser les réactions exothermiques :
H2O + CO = CO2 + H2 + 41,2 kJ/mole,
2H2 + C = CH4 + 87,5 kJ/mole,
3H2 + CO = CH4 + H2O + 206,4 kJ/mole.

Globalement, les opérations de gazéification du carbone fixe peuvent être schématisées comme suit :
O2 + C = CO2 +406 kJ
4(H2O)liq + C = CO2 + 2H2 + 2 (H2O)vap -253,5 kJ
2H2 + C = CH4 + 87,5 kJ
soit, au total :
O2 + 4(H2O)liq + 3C = 2CO2+CH4+2(H2O)vap + 240 kJ
(les quantités de matières intervenant dans ces réactions étant exprimées en moles).

Ce gaz est enrichi par le dégagement des matières volatiles encore présentes dans le semi-coke. Il contient également une certaine proportion d'hydrogène et de monoxyde de carbone, limitée par les conditions d'équilibre des réactions de Boudouard, du méthane et du gaz à l'eau. Pour une pression de fonctionnement de 98,1 MPa (100 atm) et pour une température d'équilibre de 550° C on peut prévoir pour composition finale :
CO2 60,6 %, CH4 30,3 %, H2 7,5 %, CO 1,6 %.

Après que le CO2 ait été éliminé par lavage, cette composition devient :
CH4 77 %, H2 19 %, CO 4 %.

Ceci correspond à un pouvoir calorifique supérieur de 33 500 kJ par mètre cube normal, très proche du pouvoir calorifique du gaz naturel.

Si l'on se réfère aux procédés classiques de production d'un substitut de gaz naturel, par gazéification du charbon extrait, qui nécessitent :
- l'extraction du charbon ;
- sa préparation en triage lavoir ;
- sa gazéification au moyen d'un mélange oxygène + vapeur ;
- la conversion d'une partie du CO, par la réaction shift, pour ajuster le rapport H2/CO du gaz de synthèse au voisinage de 3/1 ;
- la production de méthane en présence d'un catalyseur, par la réaction : CO + 3H2 = CH4 + H20,
   le procédé conforme à l'invention apparaît comme un raccourci extraordinaire, qui assure la production du méthane en une seule opération, en économisant les investissements et les frais de fonctionnement afferents :
- aux charbonnages,
- aux triages lavoirs,
- aux installations de préparation d'eau déminéralisée,
- aux chaudières,
- aux gazogènes,
- aux installations de conversion du CO,
- aux installation de méthanation.

Ce résultat découle de quatre données fondamentales:
1. La possibilité de développer, par une opération de pyrolyse in-situ, des réacteurs souterrains de très grands volumes, capables de résister à de très hautes pressions lorsqu'ils sont situés à très grande profondeur.
2. La possibilité d'éviter une détérioration rapide du toit de ces réacteurs, en les maintenant en permanence sous une pression gazeuse égale ou supérieure à 8 MPa (80 bar) (ce qui équivaut à la présence d'un soutènement d'une force portante de 800 tonnes par mètre carré).
3. L'introduction de l'agent gazéifiant à température ambiante et à très haute pression, ce qui est rendu possible par le remplacement du mélange oxygèn + vapeur par un mélange oxygène + eau, préparé sous forme de mousse.
4. Le développement des réactions de méthanation jusqu'à des températures relativement basses (500° C à 550° C), ce qui est rendu possible par le grand volume des réacteurs, par la longue durée de séjour des agents gazéifiants et par l'effet catalytique des cendres de charbon.

Ces conditions de basse température et de haute pression ont pour effet de produire un gaz très riche en méthane, susceptible d'être utilisé comme substitut de gaz naturel, après que le CO2 en ait été séparé par lavage.

Le procédé conforme à l'invention peut faire l'objet de différentes variantes.

A titre d'exemple, lorsque le panneau à exploiter est de grandes dimensions, il peut être avantageux de procéder à son exploitation en plusieurs étapes, en faisant alterner des périodes de semi-carbonisation à contre-courant et des périodes de gazéification à co-courant, le passage d'une période de semi-carbonisation à une période de gazéification étant obtenu par une augmentation du débit d'agent gazéifiant et par une modification du rapport molaire H2O/02 entre ses deux composants.

On notera encore que la préparation des agents gazéifiants sous forme de mousse peut s'accomoder d'une eau de qualité très quelconque. Dès lors, il est permis d'envisager de la réaliser à partir des eaux phénolées recueillies dans l'installation de traitement du gaz, ce qui constitue un avantage important sur le plan de l'économie et sur le plan de la protection de l'environnement.

## Revendications

1. Procédé de production de méthane par gazéification souterraine d'une veine de charbon située à plus de 800 mètres de profondeur, recoupée par un ou plusieurs puits de production, à l'intérieur desquels est maintenue une pression gazeuse égale ou supérieure à 8 MPa (80 bar), et par un ou plusieurs puits d'injection, à travers lesquels est injecté un agent gazéifiant préparé sous forme de mousse, caractérisé en ce que les opérations de gazéification comportent les étapes suivantes:
- l'injection de l'agent gazéifiant sous une pression supérieure à la pression minimale de fracturation du gisement ;
- l'initialisation de la combustion des matières volatiles du charbon, au voisinage des puits de production ou le long de galeries en veine reliées à ces puits ;
- la semi-carbonisation du charbon, jusqu'à une température de 500° C à 600° C, par déplacement du front de combustion des matières volatiles, à contre-courant du sens d'écoulement de l'agent gazéifiant, dans la zone comprise entre les puits de production et les puits d'injection ;
- la gazéification du semi-coke, qui subsiste à l'intérieur de cette zone, par filtration à co-courant au moyen du même type d'agent gazéifiant utilisé à plus grand débit.

2. Procédé suivant revendication 1, caractérisé en ce que l'agent gazéifiant est préparé à partir d'un mélange d'eau et d'oxygène, dont le rapport molaire eau/oxygène est inférieur à 2 pendant la phase de semi-carbonisation et est progressivement augmenté jusqu'à une valeur de l'ordre de 4 au cours de la phase de gazéification du semi-coke.

3. Procédé suivant revendications 1 et 2, caractérisé en ce que l'exploitation de la zone comprise entre les puits de production et les puits d'injection est réalisée en plusieurs étapes, en faisant alterner des périodes de semi-carbonisation à contre-courant et des périodes de gazéification à co-courant, le passage d'une période de semi -carbonisation à une période de gazéification étant obtenu par une augmentation du débit d'agent gazéifiant et par une modification du rapport molaire eau/oxygène.

4. Procédé suivant revendications 1 à 3, dans lequel le traitement du gaz produit comporte la condensation de la vapeur d'eau et l'élimination du dioxyde de carbone par lavage sous pression, caractérisé en ce que les eaux phénolées résiduaires sont réutilisées pour la préparation de l'agent gazéifiant.

## Claims

1. Method of producing methane by underground gasification of a coal seam located at a depth of more than 800 metres, bored with one or more producing wells, inside which a gas pressure equal to or greater than 8 MPa (80 bars) is maintained, and with one or more injection wells, via which a gasification agent in the form of foam is injected, characterised in that the gasification operations comprise the following stages:
- injecting the gasification agent at a pressure greater than the minimum deposit fracturing pressure;
- starting the combustion of the volatile substances in the coal in the vicinity of the producing wells or along the seam galleries connected to these wells;
- semi-carbonisation of the coal to a temperature of 500° C to 600° C by moving the combustion front of the volatile substances in counter-current to the direction of flow of the gasification agent, in the zone between the producing wells and the injection wells;
- gasification of the semi-coke remaining inside this zone by filtration in co-current using the same type of gasification agent used at a larger delivery.

2. Process according to claim 1, characterised in that the gasification agent is prepared from a mixture of water and oxygen of which the water/oxygen molar ratio is less than 2 during the semi-carbonisation stage and is gradually increased to a value of the order of 4 during the semi-coke gasification stage.

3. Process according to claims 1 and 2, characterised in that the zone between the producing wells and the injection wells is worked in several stages by alternating the periods of semi-carbonisation in counter-current and the gasification periods in co-current, the passage from a semi-carbonisation period to a gasification period being achieved by increasing the delivery of the gasification agent and modifying the water/oxygen molar ratio.

4. Process according to claims 1 to 3, in which the treatment of the gas produced comprises condensing the steam and eliminating carbon dioxide by washing under pressure, characterised in that the residual carbolised waters are re-used to prepare the gasification agent.

## Patentansprüche

1. Verfahren zur Methanerzeugung durch unterirdische Vergasung eines in mehr als 800 m Tiefe liegenden Kohlenflözez, angebrochen durch einen oder mehrere Schächte in deren Innerem ein Gasdruck von 18 MPa oder darüber gehalten wird, sowie durch einen oder mehrere Einspritzschächte, durch die ein schaumförmig aufbereitetes Vergasungsmittel eingespritzt wird, dadurch gekennzeichnet, dass die Vergasungsvorgänge mehrere Stufen umfassen :
- Einspritzung des Vergasungsmittels unter einem höheren Druck als dem kleinstem Bruchdruck der Lagerstätte;
- Einleitung der Verbrennung der flüchtigen Stoffe der Kohle in der Nähe der Förderschächte oder entlang von Flözstrecken, die mit diesen Schächten verbunden sind ;
- Halb-Verbrennung der Kohle bis zu einer Temparatur von 500° C bis 600° C durch Verschiebung der Verbrennungsfront der flüchtigen Stoffe im Gegenstrom zur Fliessrichtung des Vergäsungsmittels in der Zone zwischen den Förderschächten und den Einspritzschächten ;
- Vergasung von Halbkoks, der im inneren dieses Zone noch vorhanden ist, durch Filterung in der gleichen Stromrichtung mittels desselben Vergasungsmittels unter Anwendung eines höheren Durchsätzes.

2. Verfahren gemäss Anspruch 1, dadurch gekennzeichnet, dass das Vergasungsmittel auf Grundlage einer Mischung aus Wasser und Sauerstoff hergestellt wird, deren Molverhältnis Wasser/Sauerstoff unter 2 während der Halbverbrennungsphase liegt und fortschreitend erhöht wird, bis ein Wert von 4 im Verlauf der Vergäsung des Halbkokses erreicht wird.

3. Verfahren gemäss den Ansprüchen 1 und 2, dadurch gekennzeichnet, dass die Ausbeutung der Zone zwischen den Förderschächten und den Einspritzschächten in mehreren Stufen vorgenommen wird, bei denen Vergasungsfolgen im Gegenstrom mit Vergäsungsfolgen in gleicher Stromrichtung abwechseln, wobei der Übergang einer Halbverbrennungsfolge zu einer Vergasungsfolge durch Erhöhung des Durchsätzes des Vergasungsmittel und durch Änderung des Molverhältnisses von Wasser/Sauerstoff erzielt wird.

4. Verfahren gemäss den Ansprüchen 1 bis 3, bei dem die Aufbereitung des erzeugten Gases die Kondensierung des Wasserdampfes und die Ellminierung des Wasserstoff-Dioxids durch Druckspülung umfasst, dadurch gekennzichnet, dass die Restphenolwässer für die Herstellung des Vergasungsmittels wiederverwendet werden.
